# EUROPÄISCHE PATENTSCHRIFT

(11) **EP 4 412 885 B1**
(45) Veröffentlichungstag und Bekanntmachung des Hinweises auf die Patenterteilung: **17.09.2025**
(21) Anmeldenummer: 22830268.3
(22) Anmeldetag: 12.12.2022
(51) Int. Cl.: B61D 1/08, B61D 25/00

(54) **PASSAGIERSCHIENENFAHRZEUG MIT EINEM NOTAUSSTIEG**
PASSENGER RAIL VEHICLE HAVING AN EMERGENCY EXIT
VÉHICULE FERROVIAIRE À VOYAGEURS AYANT UNE SORTIE DE SECOURS

(30) Priorität: 14.12.2021 AT 510002021
(43) Veröffentlichungstag der Anmeldung: 14.08.2024
(73) Patentinhaber: Siemens Mobility Austria GmbH, 1210 Wien (AT)
(72) Erfinder: FUSSI, Andreas, 8010 Graz (AT); POGLITSCH, Helmut, 8051 Graz (AT); STOESZ, Harald, 2103 Langenzersdorf (AT)
(74) Vertreter: Siemens Patent Attorneys
(86) Internationale Anmeldenummer: PCT/EP2022/085408
(87) Internationale Veröffentlichungsnummer: WO 2023/110756

(56) Entgegenhaltungen:
- CN-A- 106 427 795
- CN-A- 112 874 548
- CN-Y- 201 021 287
- KR-A- 20180 096 975
- KR-B1- 101 675 371
- US-A- 198 991

## Beschreibung

### Technisches Gebiet

Die Erfindung betrifft ein Passagierschienenfahrzeug mit einem Notausstieg, insbesondere einen Liege- oder Schlafwagen.

### Stand der Technik

Moderne Konzepte für Passagierschienenfahrzeuge, insbesondere Liege- und Schlafwagen, sehen eine mehrstöckige Anordnung von einzelnen Passagierabteilen vor. Diese Abteile bieten ein Maximum an Privatsphäre, welches bei den gebräuchlichen 4 oder 6-Personenliegeabteilen nicht gewährleistet ist und somit auch Einzelreisenden einen akzeptablen Reisekomfort sichert. Diese Abteile sind in zwei Ebenen angeordnet und normal zur Fahrzeuglängsachse orientiert und weisen ein Außenfenster auf. Die Abmessungen dieser Abteile erlauben es jedoch nicht, dass das Fenster die für eine Evakuierung durch dieses Fenster erforderliche Mindestgröße aufweist, sodass für zwei Abteile eine gemeinsame Fensterfläche geschaffen wird. Dabei reicht eine Trennwand zwischen den Abteilen bis an die Innenseite des Fensters, sodass die Privatsphäre jedes Passagiers gewahrt bleibt. Ein weiteres Problem bei einer Evakuierung liegt darin, dass die Höhe der Fenster in der oberen Ebene der Abteile über der Gleisoberkante zu groß ist, sodass ein gefahrloser Ausstieg ohne weitere Hilfsmittel zu gefährlich ist. Bei einer Evakuierung auf freier Strecke außerhalb einer Haltestelle ist diese Höhe noch größer und ein Verlassen des Abteils über das Fenster ausgeschlossen. Aktuelle Zulassungsvorschriften für Passagierschienenfahrzeuge fordern eine maximale Zeit für die Evakuierung von Passagieren, sodass auch ein Evakuierungsweg über die Abteilfenster jederzeit gegeben sein muß.

Aus dem Stand der Technik ist bekannt, als Fluchtvorrichtung eine Strickleiter einzusetzen, über welche Passagiere ein hoch gelegenes Passagierraumfenster verlassen können. Die chinesische Patentanmeldung CN 112874548 A zeigt eine solche Strickleiter, welche bei Nichtgebrauch in einem Hohlraum in der Seitenwand eines Schienenfahrzeugs untergebracht ist.

### Darstellung der Erfindung

Der Erfindung liegt daher die Aufgabe zugrunde, ein Passagierschienenfahrzeug mit einem Notausstieg anzugeben, bei welchem eine Evakuierung auch aus oberen Abteilen von mehrstöckigen Fahrzeugen bei möglichst geringer Gefährdung der Passagiere möglich ist.

Die Aufgabe wird durch ein Passagierschienenfahrzeug mit einem Notausstieg mit den Merkmalen des Anspruchs 1 gelöst. Vorteilhafte Ausgestaltungen sind Gegenstand untergeordneter Ansprüche.

Dem Grundgedanken der Erfindung nach wird ein Passagierschienenfahrzeug mit einem Notausstieg, bei welchem der Passagierraum in mehrere Abteile getrennt ist und diese Abteile in mindestens zwei Ebenen angeordnet sind und wobei zwei benachbarte Abteile ein gemeinsames Fenster aufweisen, welches den Notausstieg bildet, beschrieben, wobei eine Trennwand zwischen den benachbarten Abteilen vorgesehen ist, welche an der Scheibe des gemeinsamen Fensters verriegelt ist, und ein Innenverkleidungsteil an der Scheibe des gemeinsamen Fensters befestigt ist, wobei eine in ihrer Ruhelage verstauten Position befindliche Notausstiegshilfe sowohl an der Wagenkastenstruktur des Passagierschienenfahrzeugs als auch an der Scheibe des gemeinsamen Fensters befestigt ist, sodass bei einer Zerstörung der Scheibe die Notausstiegshilfe durch die ins Freie fallende Scheibe in ihre Gebrauchslage gebracht wird.

Dadurch ist der Vorteil erzielbar, Passagieren auch aus oberen Etagen in mehrstöckig aufgebauten Fahrzeugen einen Evakuierungsweg zur Verfügung stellen zu können, welcher mit möglichst geringer Gefährdung genutzt werden kann, da eine Notausstiegshilfe zur Verfügung steht.

Erfindungsgemäß ist in einem Passagierschienenfahrzeug, welche mindestens zwei den Passagieren zugänglichen Ebenen aufweist und welches in einzelne Passagierabteile aufgeteilt ist, ein Rettungsweg über eine Außenscheibe vorgesehen. Dabei ist das Fahrzeug so aufgebaut, dass eine gemeinsame Scheibe für zwei benachbarte Passagierabteile zur Verfügung steht. Der Anteil an der Fläche dieser Scheibe je Abteil kann zu gering sein, als für eine Evakuierung erforderlich ist. Erfindungsgemäß wird daher die gesamte Fläche der Scheibe gemeinsam für zwei benachbarte Abteile genutzt. Löst ein Passagier in einem der Abteile den Evakuierungsvorgang aus, so zerstört er die Scheibe vor dem zugehörigen Abteil und somit die gesamte Scheibe, also auch die vor dem benachbarten Abteil. Durch diese Zerstörung der Scheibe wird diese aus ihrem Rahmen gelöst, fällt ins Freie neben dem Fahrzeug und bewegt dadurch die Notausstiegshilfe in ihre Gebrauchslage.

Des Weiteren wird durch die Zerstörung der Scheibe die Verriegelung der Trennwand gelöst, sodass diese geöffnet werden kann und die gesamte Fensterfläche für die Evakuierung zur Verfügung steht. Diese Trennwand trennt die benachbarten Abteile, welche ein gemeinsames Fenster aufweisen voneinander ab, sodass den Passagieren ein Maximum an Privatsphäre zukommt. Dabei kann die Trennwand mit einem Schloß versehen sein, welches ein Öffnen der Trennwand auch außerhalb eines Evakuierungsfalls erlaubt, beispielsweise wenn gemeinsam reisende Personen die benachbarten Abteile verbinden möchten. Es ist besonders vorteilhaft, die Trennwand als Schiebewand oder als Faltwand auszuführen, da sie solcherart in geöffnetem Zustand nur geringen Platzbedarf aufweist.

Die benachbarten Abteile können als Liegeabteil, insbesondere als Liegeabteil für eine Person ausgeführt sein. Diese sind besonders vorteilhaft in mehreren Ebenen anzuordnen und entsprechen den Forderungen einzeln reisender Passagiere nach Privatsphäre.

Als Notausstiegshilfe können alle Einrichtungen vorgesehen werden, welche einen möglichst gefahrlosen Abstieg aus geringer Höhe, typischerweise 2 bis 3 Meter, ermöglichen, und welche auch durch ungeübte Personen benützbar sind. Dabei ist der Einsatz einer Strickleiter als Notausstiegshilfe besonders vorteilhaft, da deren Benutzung wohl den meisten Passagieren geläufig, zumindest jedoch bekannt ist. Zusätzlich ist eine Strickleiter besonders gut mit geringem Raumbedarf verstaubar.

Alternative Notausstiegshilfen, wie die bei Flugzeugen für die Besatzung vorgesehenen Knotenseile, können prinzipiell eingesetzt werden, ihre Anwendung durch Ungeübte stellt jedoch möglicherweise ein zu großes Gefahrenpotential dar.

Erfindungsgemäß ist ein Innenverkleidungsteil vorgesehen, welches an der Scheibe des Fensters angeordnet ist, und hinter welchem die Notausstiegshilfe in ihrer Ruhelage verborgen ist. Dieses Innenverkleidungsteil ist vorzugsweise aus Kunststoff gefertigt und kann der ansprechenden optischen Gestaltung des Passagierraums dienen. In weiterer Fortbildung kann das Innenverkleidungsteil mit einer Polsterung ausgestattet werden.

Die Scheibe ist gemäß einer bevorzugten Ausführungsform doppelwandig, mit einer Schicht aus Sicherheitsglas an der dem Passagierraum zugewandten Seite und einer Schicht aus Verbundglas an der dem Äußeren zugewandten Seite aufgebaut. Dadurch ist der Vorteil erzielbar, eine gute Schall- und Wärmedämmung des Fensters sicherstellen zu können, und gleichzeitig ein einfaches Zerstören der Scheibe durch die Anordnung von Sicherheitsglas an der Innenseite zu Gewährleisten. Sicherheitsglas zerfällt bei einem Bruch in sehr kleine Bruchstücke ohne scharfe Kanten, sodass die Verletzungsgefahr für die Passagiere minimiert ist.

Es ist besonders vorteilhaft, die Scheibe so zu gestalten, dass sie an einem Teil ihrer Oberfläche mit geringerem Kraftaufwand zerstörbar ist als auf dem restlichen Teil ihrer Oberfläche. Dieser bevorzugte Teil der Oberfläche ist vorzugsweise zu markieren, sodass die Passagiere in einem Notfall rascher ein vollständiges Zerstören der Scheibe bewirken können.

### Kurzbeschreibung der Zeichnungen

Es zeigen beispielhaft:
**Fig.1** Notausstieg, Schnitt durch Abteilwand.
**Fig.2** Notausstieg, Schnitt durch Abteilwand, Evakuierungsposition.
**Fig.3** Abteil Innenansicht.
**Fig.4** Abteil Innenansicht, Evakuierungsposition.
**Fig.5** Außenansicht,
**Fig.6** Außenansicht, Scheibe entfernt.

### Ausführung der Erfindung

**Fig.1** zeigt beispielhaft und schematisch und stark abstrahiert einen Notausstieg eines Passagierschienenfahrzeugs an einem Schnitt durch eine Abteilwand. Es ist ein Schnitt durch eine Abteilwand eines Passagierschienenfahrzeugs 1 quer zur Fahrzeuglängsachse gezeigt. Der Schnitt erfolgt durch eine zwischen den Abteilen angeordnete Trennwand 3, sowie durch die Scheibe 2 eines gemeinsamen Außenfensters der beiden Abteile. Die Trennwand 3 kann beweglich ausgestaltet sein, sodass die Abteile durch Öffnen der Trennwand zu einem größeren Abteil verbindbar sind. Dabei trennt die Trennwand 3 die Abteile so, dass jedes der Abteile einen bestimmen Anteil an der Fensterfläche besitzt, die Abteile jedoch abgeschlossene Einheiten darstellen. An der Scheibe 2 sind Verriegelungen 6 befestigt, welche die Trennwand 3 in geschlossener Position halten. Weiters ist ein Innenverkleidungsteil 4 an der Scheibe 2 befestigt, welches einen Teil der in Passagierräumen gebräuchlichen Verkleidung des Inneren des metallischen Wagenkastens bildet und welches typischerweise aus Kunststoff gefertigt ist. In diesem Innenverkleidungsteil 4 ist eine Notausstiegshilfe 5 in ihrer Ruhelage verstaut. Fig. 1 stellt dazu beispielhaft eine Strickleiter da, welche besonders platzsparend verstaut werden kann.

**Fig.2** zeigt beispielhaft und schematisch den Notausstieg eines Passagierschienenfahrzeugs aus Fig.1 in Evakuierungsposition. Es ist das Passagierschienenfahrzeugs 1 aus Fig.1 dargestellt, wobei die Scheibe 2 aus ihrem Rahmen gefallen, bzw. zerstört ist. Dies wurde durch Krafteinwirkung auf die Scheibe 2 von innen bewirkt. Die Notausstiegshilfe 5 ist durch die herausfallende Scheibe 2 in ihre Gebrauchslage gebracht, sodass die in dem gezeigten Ausführungsbeispiel als Strickleiter ausgeführte Notausstiegshilfe 5 benutzt werden kann. Des Weiteren wurden durch die herausgefallene bzw. zerstörte Scheibe 2 die Verriegelungen 6 von der Trennwand 3 gelöst, sodass die Trennwand 3 zurückgeschoben, bzw. gefaltet werden kann. Dies erfolgt auch dann, wenn die Trennwand 3 zuvor verschlossen und abgeschlossen war, sodass die benachbarten Abteile vor dem Auslösen des Evakuierungsvorgangs getrennt waren. Das Auslösen einer Evakuierung und das dabei erfolgende Lösen der Verriegelungen 6 ermöglicht es jedenfalls die Trennwand 3 zu bewegen und die gesamte Fensterfläche für die Evakuierung zu nutzen.

**Fig.3** zeigt beispielhaft und schematisch die Innenansicht eines Abteils. Es ist die Innenansicht auf ein Ein-Personen Liegeabteil dargestellt, welches mittels einer öffenbaren Trennwand 3 mit einem benachbarten Abteil verbindbar ist. Diese beiden Abteile weisen ein gemeinsames Fenster mit einer Scheibe 2 auf, wobei durch die Gestaltung des Wageninneren die Abteile so in sich abgeschlossen sind, dass dies vom Wageninneren nicht ohne Weiteres erkennbar ist. Die Scheibe 2 ist je Abteil mit einer Markierung 7 ausgestattet, welche eine Stelle der Scheibe markiert, an welcher sie besonders einfach zum Zerbersten gebracht werden kann. Eine entsprechende Einschlagvorrichtung (Nothammer) kann in dem Abteil leicht zugänglich angeordnet sein. An der Scheibe 2 ist ein Innenverkleidungsteil 4 angeordnet, hinter welchem eine für beide so verbundenen Abteile gemeinsame Notausstiegshilfe 5 (in Fig.3 nicht ersichtlich) angeordnet ist.

**Fig.4** zeigt beispielhaft und schematisch die Innenansicht eines Abteils in Evakuierungsposition. Es ist das Abteil aus Fig.3 nach Auslösen einer Evakuierung, d.h. der Zerstörung der Scheibe 2 dargestellt. Die Scheibe 2 und das an ihr angeordnete Innenverkleidungsteil 4 sind aus dem Passagierschienenfahrzeug 1 gefallen und die Verriegelung der Trennwand 3 ist gelöst, sodass diese zurückgeschoben werden kann und die gesamte Fensterfläche für die Evakuierung zur Verfügung steht.

**Fig.5** zeigt beispielhaft und schematisch eine Außenansicht auf ein Abteil in Evakuierungsposition, d.h. nach dem Auslösen einer Evakuierung. Es ist das Abteil aus Fig. 4 von außen dargestellt, wobei die Scheibe 2 aus ihrem Rahmen gefallen ist und die Notausstiegshilfe 5 in ihre Gebrauchslage gebracht hat, sodass die Passagiere aus den Abteilen in der oberen Ebene das Passagierschienenfahrzeug 1 verlassen können.

**Fig.6** zeigt beispielhaft und schematisch eine Außenansicht auf ein Passagierschienenfahrzeug, wobei eine Scheibe entfernt ist. Es ist das Passagierschienenfahrzeug 1 aus den Fig. 3 bis 5 dargestellt, wobei eine Scheibe 2 entfernt wurden, die an der Scheibe 2 angeordneten Bauteile jedoch in ihrer Ruhelage verblieben sind, sodass das Prinzip der Erfindung und die Anordnung der Bauteile gut ersichtlich ist. Dabei ist besonders die Anordnung der Notausstiegshilfe 5 im Inneren eines Innenverkleidungsteil 4 gut ersichtlich, sowie die Verriegelungen 6, welche die Trennwand 3 in ihrer geschlossenen Position verriegeln. Die an der Innenseite der Scheibe 2 angeordneten Bauteile, insbesondere das Innenverkleidungsteil 4 verkleinern die Durchsichtsfläche der Scheibe 2 und teilen diese in zwei Abschnitte auf, die jeweils einem Abteil zugeordnet sind.

### Liste der Bezeichnungen

- 1: Passagierschienenfahrzeug
- 2: Scheibe
- 3: Trennwand
- 4: Innenverkleidungsteil
- 5: Notausstiegshilfe
- 6: Verriegelung
- 7: Markierung

## Patentansprüche

1. Passagierschienenfahrzeug (1) mit einem Notausstieg, bei welchem der Passagierraum in mehrere Abteile getrennt ist und diese Abteile in mindestens zwei Ebenen angeordnet sind und wobei zwei benachbarte Abteile ein gemeinsames Fenster mit einer Scheibe (2) aufweisen, welches den Notausstieg bildet,
**dadurch gekennzeichnet, dass**
eine Trennwand (3) zwischen den benachbarten Abteilen vorgesehen ist, welche an der Scheibe (2) des gemeinsamen Fensters verriegelt ist, und ein Innenverkleidungsteil (4) an der Scheibe (2) des gemeinsamen Fensters befestigt ist, wobei eine in ihrer Ruhelage verstauten Position befindliche Notausstiegshilfe (5) sowohl an der Wagenkastenstruktur des Passagierschienenfahrzeugs (1) als auch an der Scheibe (2) des gemeinsamen Fensters befestigt ist, sodass bei einer Zerstörung der Scheibe (2) die Notausstiegshilfe (5) durch die ins Freie fallende Scheibe (2) in ihre Gebrauchslage gebracht wird.

2. Passagierschienenfahrzeug (1) mit einem Notausstieg nach Anspruch 1,
**dadurch gekennzeichnet, dass**
die Notausstiegshilfe (5) als Strickleiter ausgebildet ist.

3. Passagierschienenfahrzeug (1) mit einem Notausstieg nach Anspruch 1 oder 2,
**dadurch gekennzeichnet, dass**
die Abteile als Liegeabteil für jeweils eine Person ausgebildet sind.

4. Passagierschienenfahrzeug (1) mit einem Notausstieg nach einem der Ansprüche 1 bis 3,
**dadurch gekennzeichnet, dass**
die Notausstiegshilfe (5) in ihrer Ruhelage in dem an der Innenseite der Scheibe (2) befestigten Innenverkleidungsteil (4) verstaut ist.

5. Passagierschienenfahrzeug (1) mit einem Notausstieg nach einem der Ansprüche 1 bis 4,
**dadurch gekennzeichnet, dass**
die Scheibe (2) an einem Teil ihrer Oberfläche mit geringerem Kraftaufwand zerstörbar ist als auf dem restlichen Teil ihrer Oberfläche und dabei dieser bevorzugte Teil der Oberfläche markiert (7) ist.

6. Passagierschienenfahrzeug (1) mit einem Notausstieg nach Anspruch 5,
**dadurch gekennzeichnet, dass**
die Scheibe (2) doppelwandig, mit einer Schicht aus Sicherheitsglas an der dem Passagierraum zugewandten Seite und einer Schicht aus Verbundglas an der dem Äußeren zugewandten Seite aufgebaut ist.

7. Passagierschienenfahrzeug (1) mit einem Notausstieg nach Anspruch 5,
**dadurch gekennzeichnet, dass**
die Trennwand (3) als Schiebewand oder als Faltwand ausgeführt ist.

## Claims

1. Passenger rail vehicle (1) having an emergency exit, in which passenger rail vehicle the passenger space is divided into a plurality of compartments and said compartments are located on at least two levels and wherein two adjacent compartments have a common window having a pane (2), which window forms the emergency exit,
**characterised in that**
a partition wall (3) is provided between the adjacent compartments, which partition wall is locked to the pane (2) of the common window, and an interior trim part (4) is fastened to the pane (2) of the common window, wherein an emergency exit aid (5) which is stowed in its idle position is fastened both to the car body structure of the passenger rail vehicle (1) and to the pane (2) of the common window so that, when the pane (2) is shattered, the emergency exit aid (5) is brought into its position of use by the pane (2) falling into the open.

2. Passenger rail vehicle (1) having an emergency exit according to claim 1,
**characterised in that**
the emergency exit aid (5) is designed as a rope ladder.

3. Passenger rail vehicle (1) having an emergency exit according to claim 1 or 2,
**characterised in that**
the compartments are designed as berths for one person each.

4. Passenger rail vehicle (1) having an emergency exit according to one of claims 1 to 3,
**characterised in that**
the emergency exit aid (5) is stowed in its idle position in the interior trim part (4) fastened to the inside of the pane (2).

5. Passenger rail vehicle (1) having an emergency exit according to one of claims 1 to 4,
**characterised in that**
the pane (2) can be shattered with less force on one part of its surface than on the remaining part of its surface, and this preferred part of the surface is marked (7).

6. Passenger rail vehicle (1) having an emergency exit according to claim 5,
**characterised in that**
the pane (2) is double-walled, with a layer of safety glass on the side facing the passenger compartment and a layer of laminated glass on the side facing the exterior.

7. Passenger rail vehicle (1) having an emergency exit according to claim 5,
**characterised in that**
the partition wall (3) is designed as a sliding or folding wall.

## Revendications

1. Véhicule ferroviaire de transport de passagers (1) comprenant une sortie de secours, dans lequel l'espace passagers est divisé en plusieurs compartiments et lesdits compartiments sont agencés sur au moins deux niveaux, deux compartiments adjacents présentant une fenêtre commune, munie d'une vitre (2), qui constitue la sortie de secours,
**caractérisé en ce que**
une cloison (3), qui est verrouillée au niveau de la vitre (2) de la fenêtre commune, est prévue entre les compartiments voisins, et une partie revêtement intérieur (4) est fixée au niveau de la vitre (2) de la fenêtre commune, un accessoire de sortie de secours (5), qui se trouve dans une position de rangement lorsqu'il est au repos, étant fixé à la fois à la structure de caisse du véhicule ferroviaire de transport de passagers (1) et à la vitre (2) de la fenêtre commune, de sorte qu'en cas de destruction de la vitre (2) l'accessoire de sortie de secours (5) est amené dans sa position d'utilisation grâce à la vitre (2) tombant à l'air libre.

2. Véhicule ferroviaire de transport de passagers (1) comprenant une sortie de secours selon la revendication 1,
**caractérisé en ce que**
l'accessoire de sortie de secours (5) est réalisé sous la forme d'une échelle de corde.

3. Véhicule ferroviaire de transport de passagers (1) comprenant une sortie de secours selon la revendication 1 ou 2,
**caractérisé en ce que**
les compartiments sont réalisés sous la forme de compartiments de couchage pour respectivement une personne.

4. Véhicule ferroviaire de transport de passagers (1) comprenant une sortie de secours selon l'une quelconque des revendications 1 à 3,
**caractérisé en ce que**
l'accessoire de sortie de secours (5) dans sa position de repos est rangé dans la partie revêtement intérieur (4) fixée au niveau de la face intérieure de la vitre (2).

5. Véhicule ferroviaire de transport de passagers (1) comprenant une sortie de secours selon l'une quelconque des revendications 1 à 4,
**caractérisé en ce que**
la vitre (2) peut être détruite sur une partie de sa surface avec moins d'effort que sur le reste de sa surface et ladite partie préférée (7) de la surface fait l'objet d'un marquage.

6. Véhicule ferroviaire de transport de passagers (1) comprenant une sortie de secours selon la revendication 5,
**caractérisé en ce que**
la vitre (2) est à double paroi, avec une couche de verre de sécurité au niveau de la face tournée vers l'espace passagers et une couche de verre feuilleté au niveau de la face tournée vers l'extérieur.

7. Véhicule ferroviaire de transport de passagers (1) comprenant une sortie de secours selon la revendication 5,
**caractérisé en ce que**
la cloison (3) est réalisée sous la forme d'une paroi coulissante ou d'une paroi pliante.
